# EUROPÄISCHE PATENTSCHRIFT

(11) **EP 0 354 942 B1**
(45) Veröffentlichungstag und Bekanntmachung des Hinweises auf die Patenterteilung: **15.04.1992**
(21) Anmeldenummer: 89901455.9
(22) Anmeldetag: 19.01.1989
(51) Int. Cl.: E04B 1/72

(54) **VERFAHREN ZUR VERMEIDUNG VON BELASTUNGEN DURCH CHEMISCHE UND/ODER BIOLOGISCHE SCHADSTOFFE, DIE VON BAUFLÄCHEN EMITTIERT WERDEN**
PROCESS FOR PREVENTING EXPOSURE TO CHEMICALLY AND/OR BIOLOGICALLY HARMFUL SUBSTANCES GIVEN OFF BY BUILDING SURFACES
PROCEDE POUR EVITER LES NUISANCES PRODUITES PAR LES POLLUANTS CHIMIQUES ET/OU BIOLOGIQUES, EMISES PAR LES SURFACES DES BATIMENTS

(30) Priorität: 21.01.1988 DE 3801652; 22.02.1988 DE 3805428; 26.02.1988 DE 3806084; 08.03.1988 DE 3807489; 08.03.1988 DE 3807501
(43) Veröffentlichungstag der Anmeldung: 21.02.1990
(73) Patentinhaber: Hölter, Heinz, Dipl.-Ing., D-45964 Gladbeck (DE)
(72) Erfinder: HÖLTER, Heinz, D-4390 Gladbeck (DE); IGELBÜSCHER, Heinrich, D-4390 Gladbeck (DE); GRESCH, Heinrich, D-4600 Dortmund (DE); DEWERT, Heribert, D-4390 Gladbeck (DE)
(86) Internationale Anmeldenummer: DE8900022
(87) Internationale Veröffentlichungsnummer: WO8906725

(56) Entgegenhaltungen:
- EP-A- 0 209 042
- DE-A- 564 077
- DE-A- 3 131 724
- DE-A- 3 400 750
- GB-A- 134 181
- GB-A- 959 805
- Derwent Patent Abstracts, Section Ch, Week 8649, 24. November 1986, Derwent Publications Ltd (London, GB), siehe Seite 1, Class A, Zusammenfassung no. 86 322202/49 & JP, A, 61238706 (DAINIPPON INK CHEM.) 24. Oktober 1986
- Derwent Patent Abstracts, Section CH, Week 8601, 29. Juli 1985, Derwent Publications Ltd (London, GB) siehe Seite 1, Class A, Zusammenfassung no. 86 002074/01 & HU, A, 035701 (KEMIKAL EPITOANYAGI) 29. Juli 1985
- Derwent Patent Abstracts, Section Ch, Week 8222, 24. April 1982, Derwent Publications Ltd (London, GB) siehe Seite 1, Class A, Zusammenfassung no. 82 44809E/22 & JP, A, 57067508 (OZEKI KAGKU KOGYO) 24. April 1982

## Beschreibung

Die Erfindung betrifft ein Verfahren zur Vermeidung von Belastungen durch chemische und/oder biologische Schadstoffe, welche von Bauflächen, insbesondere von Wänden, Fußböden und Decken in Wohnräumen, emittiert werden.

Im Baubereich werden häufig imprägnierte Materialien verwendet, deren Ausdunstungen zu Belastungen für Mensch, Tier und Pflanzen führen können. Beispielsweise kann dies bei freigesetztem Formaldehyd der Fall sein.

Darüber hinaus nimmt die Zahl der Menschen, die allergisch sind gegen Keime, Sporen und Stäube, beispielsweise von Schimmelpilzen und Milben, ständig zu.

Der Erfindung liegt die Aufgabe zugrunde, ein Verfahren zur Minimierung dieser von Bauflächen, wie z.B. von Wänden, Fußböden und Decken in Wohnräumen, emittierten Schadstoffe zu entwickeln.

Diese Aufgabe wird erfindungsgemäß dadurch gelöst, daß vor der jeweiligen Baufläche eine Verkleidung angebracht wird und die im Zwischenraum sich sammelnden Schadstoffe über ein chemisch und/oder biologisch aktives Absorptionsfilter gesaugt werden.

Durch die Erfindung gelingt es auf einfache Weise, schädliche Emmissionen aus Bauflächen in Räume zu verhindern, da die gesamte Schadstoffe über ein entsprechend präpariertes Filter gesaugt und dort abgeschieden werden. Die gereinigte Luft kann entweder in den Wohnraum zurückgeführt oder auch in die Atmosphäre abgegeben werden.

Nach einer Weiterbildung der Erfindung ist vorgesehen, eine Absorptionsschicht unmittelbar im Zwischenraum zwischen Baufläche und Abdichtung, die z.B. aus Platten hergestellt sein kann oder aber auch durch den entsprechenden Bodenbelag bzw. die vorgesehene Tapete gebildet wird, angeordnet. Bei der Verwendung von Tapeten erweist es sich dabei als zweckmäßig, die Absorptionsschicht auf der Rückseite mit einer für die Tapete geeigneten Klebeschicht zu versehen und sie auf der Vorderseite direkt mit der Wand zu verkleben.

Zur Verbesserung der Absaugung des Zwischenraumes können in der Absorptionsschicht auch in einer im Zwischenraum als Stützschicht angeordneten Isolierung Dränagen verlegt werden, die dann aus einer zentralen, vorzugsweise in Abhängigkeit des Kontaminierungsgrades sensorgesteuerten Absaugeinrichtung angeschlossen werden.

Insbesondere zur Verbesserung der bioziden und fungiziden Aktivität der Absorptionsschicht kann über derartige Dränagen auch ein geeignetes Tränkoder Desinfektionsmittel zugeführt werden. In diesem Zusammenhang erweist es sich, wie erfindungsgemäß erkannt wurde, als besonders vorteilhaft, wenn durch entsprechende Behandlung oder Tränkung in der Absorptionsschicht ein pH-Wert < 3 oder > 13 eingestellt wird. Sowohl im stark saueren als auch im stark basischen Bereich verschlechtern sich die Lebensbedingungen für unerwünschte Organismen, wie z.B. Schimmelpilze oder Milben ganz erheblich.

Insbesondere bei der Verarbeitung von Tapeten erweist es sich nach einem weiteren Merkmal als vorteilhaft, einen Kleber zu verwenden, der aus baubiologisch unbedenklichen Stoffen hergestellt und entweder stark sauer mit einem pH-Wert < 3 oder stark basisch mit einem pH-Wert > 13 ist. Derartige Kleber bestehen vorzugsweise aus Naturprodukten, z.B. Gummiarabicum, die auch nach dem Austrocknen hoch atmungsaktiv bleiben. Die Fungizidität und Bakterizidität wird dadurch erreicht, daß die genannten Materialien mit anorganischen, basischen/oder saueren Substanzen sowie ggfs. auch noch mit umweltverträglichen Desinfektionsmitteln gemischt werden. Die Kleber bzw. deren Wirkstoffe diffundieren während des Trocknungsvorgangs bis in die Oberfläche der aufgebrachten Tapete, so daß diese insgesamt resistent wird gegen Pilz- und/oder Milbenbefall.

Je nach der gewünschten Dekontaminierung ist es auch ohne weiteres möglich, mehrere Kleberschichten vorzusehen. Dabei wird zunächst eine stark basische Schicht (pH-Wert > 13) auf die Wand aufgebracht. Dann wird eine neutrale Zwischenschicht, z.B. aus Kunststoff, mit vorzugsweise wärmeisolierenden Eigenschaften angeordnet. Anschließend wird die vorgesehene Tapete mit der Zwischenschicht unter Verwendung eines nunmehr stark saueren Klebers (pH-wert < 3,5) verklebt.

In vielen Fällen kann es sich zudem als zweckmäßig erweisen, die Tapete selbst mit biozid und/oder fungizid wirkenden Stoffen zu tränken, oder durchlässige oder entsprechend perforierte Tapeten zu verwenden.

Bei Einsatz solcher biologisch hochwirksamer Tapetenkleber kann in vielen Anwendungsfällen eine weitere Absorptionsschicht zwischen der Tapete und der zu beklebenden wand entfallen.

Aus den gleichen Gründen erweist es sich auch bei der Verkleidung von Bauflächen mit Putzschichten als sinnvoll, einen Putz zu verwenden, der entweder stark basisch (pH-wert < 13) oder stark sauer (pH-wert > 3,5) ist. Auch hier kann der Putz gegebenenfalls mehrlagig aufgebracht werden, wobei ebenso wie beim Verkleben von Tapeten zunächst eine sauerreagierende Lage, dann eine neutrale Trennschicht und schließlich eine basischreagierende Lage vorgesehen ist. Zur Erhöhung der Elastizität des Putzes kann diesem selbstverständlich ein weiterer Naturstoff zugegeben werden.

## Patentansprüche

1. Verfahren zur Vermeidung von Belastungen durch chemische und/oder biologische Schadstoffe, welche von Bauflächen, insbesondere von Wänden, Fußböden und Decken in Wohnräumen,emittiert werden, dadurch gekennzeichnet, daß vor der jeweiligen Baufläche eine Verkleidung angebracht wird und daß die im Zwischenraum sich sammelnden Schadstoffe über ein chemisch und/oder biologisch aktives Absorptionsfilter gesaugt werden.

2. Verfahren nach Anspruch 1, dadurch gekennzeichnet, daß das Absorptionsfilter als Absorptionsschicht ausgebildet und unmittelbar im Zwischenraum angeordnet wird.

3. Verfahren nach den Ansprüchen 1 oder 2, dadurch gekennzeichnet, daß in der Absorptionsschicht bzw, in einer im Zwischenraum vorgesehenen Isolierschicht Dränagen angeordent werden, die mit einer Absaugeinrichtung und/oder einer Injektionseinrichtung zur Zuführung von Tränkmittel bzw. des Infiziermittel angeschlossen sind.

4. Verfahren nach Anspruch 3, dadurch gekennzeichnet, daß die Absaug- und/oder Injektionseinrichtung über Sensoren gesteuert wird.

5. Verfahren nach einem der Ansprüche 1 bis 4, dadurch gekennzeichnet, daß als Wandverkleidung Tapeten verwendet werden, und die Absorptionsschicht fest mit der Tapete verbunden wird.

6. Verfahren nach einem der Ansprüche 1 bis 5, dadurch gekennzeichnet, daß die Absorptionsschicht mit einem stark saueren und/oder stark basischen Tränkmittel behandelt wird.

7. Verfahren nach einem der Ansprüche 1 bis 6, dadurch gekennzeichnet, daß für Tapeten ein Kleber verwendet wird, welcher aus baubiologisch unbedenklichen Stoffen hergestellt ist und einen pH-Wert < 3,5 oder > 13 aufweist.

8. Verfahren nach einem der Ansprüche 5 bis 7, dadurch gekennzeichnet, daß die Tapete perforiert wird.

9. Verfahren nach einem der Ansprüche 5 bis 8, dadurch gekennzeichnet, daß der Tapetenkleber mehrlagig aufgebracht wird, wobei auf der zu tapezierenden Wand zunächst eine stark sauere Kleberschicht, dann eine neutrale Zwischenschicht und darauf eine stark basische Klebeschicht aufgetragen wird.

10. Verfahren nach einem der Ansprüche 1 bis 9, dadurch gekennzeichnet, daß die Absorptionsschicht und die verwendeten Kleber zusätzlich mit handelsüblichen umweltfreundlichen Desinfektionsmitteln behandelt werden.

11. Verfahren nach einem der Ansprüche 10, dadurch gekennzeichnet, daß auch die verwendeten Verkleidungen der Bauflächen, insbesondere die Tapeten, mit bakteriziden bzw. fungiziden Materialien behandelt werden.

12. Verfahren nach Anspruch 1, dadurch gekennzeichnet, daß zur Verkleidung der Bauflächen putzschichten angebracht werden, die einen pH-Wert < 3,5 oder > 13 aufweisen.

13. Verfahren nach Anspruch 12, dadurch gekennzeichnet, daß die Putzschicht mehrlagig ausgebildet wird, wobei zunächst eine Lage mit einem pH-Wert < 3,5, dann eine neutrale Trennschicht und schließlich eine weitere Lage mit einem pH-Wert > 13 aufgebracht wird.

## Claims

1. A method of avoiding stress produced by noxious chemical and/or biological substances which are emitted from structural surfaces, in particular walls, floors and ceilings in living areas, characterised in that a cladding is applied in front of the respective structural surface and that the noxious substances which collect in the interspace are drawn off by a chemically and/or biologically active absorption filter.

2. A method as claimed in Claim 1, characterised in that the absorption filter has the form of an absorption layer and is arranged directly in the interspace.

3. A method as claimed in Claims 1 or 2, characterised in that drainage openings are provided in the absorption layer or in an insulating layer arranged in the interspace, which drainage openings are connected to a suction device and/or an injection device which supplies impregnating agent or the disinfecting agent.

4. A method as claimed in Claim 3, characterised in that the suction- and/or injection device is controlled via sensors.

5. A method as claimed in one of Claims 1 to 4, characterised in that wallpaper is used as wall cladding and the absorption layer is firmly connected to the wallpaper.

6. A method as claimed in one of Claims 1 to 5, characterised in that the absorption layer is treated with a strongly acid and/or strongly alkaline impregnating agent.

7. A method as claimed in one of Claims 1 to 6, characterised in that for wallpapers an adhesive is used which is produced from substances which are harmless in terms of the ecology of the building and which has a pH-value of <3.5 or >13.

8. A method as claimed in one of Claims 5 to 7, characterised in that the wallpaper is perforated.

9. A method as claimed in one of Claims 5 to 8, characterised in that the wallpaper adhesive is applied in a plurality of layers, where firstly a strongly acidic adhesive layer, then a neutral intermediate layer and then a strongly alkaline adhesive layer are applied to the wall which is to be papered.

10. A method as claimed in one of Claims 1 to 9, characterised in that the absorption layer and the adhesives which are used are additionally treated with commercially available, environmentally friendly disinfecting agents.

11. A method as claimed in one of Claims 10 (sic), characterised in that the claddings which are applied to the structural surfaces, in particular the wallpapers, are also treated with bactericidal and fungicidal materials.

12. A method as claimed in Claim 1, characterised in that plaster coatings which have a pH-value of <3.5 or >13 are applied to the structural surfaces by way of cladding.

13. A method as claimed in Claim 12, characterised in that the plaster coating is composed of a plurality of layers, where firstly a layer with a pH-value of <3.5, then a neutral separating layer and finally a further layer with a pH-value of >13 are applied.

## Revendications

1. Procédé pour éviter des pollutions par des substances nocives chimiques et/ou biologiques qui sont émises par des surfaces de bâtiments, en particulier par des murs, sols et plafonds dans des pièces d'habitation, caractérisé en ce qu'un revêtement est appliqué devant la surface de bâtiment respective et en ce que les substances nocives s'accumulant dans l'espace intermédiaire sont aspirées sur un filtre d'absorption chimiquement et/ou biologiquement actif.

2. Procédé selon la revendication 1, caractérisé en ce que le filtre d'absorption est constitué d'une couche d'absorption et est disposé directement dans l'espace intermédiaire.

3. Procédé selon les revendications 1 ou 2, caractérisé en ce que, dans la couche d'absorption ou dans une couche isolante disposée dans l'espace intermédiaire, sont placés des drainages, qui sont raccordés à un dispositif d'aspiration et/ou à un dispositif d'injection pour l'apport d'agent d'imprégnation ou du désinfectant.

4. Procédé selon la revendication 3, caractérisé en ce que le dispositif d'aspiration et/ou d'injection est commandé par l'intermédiaire de capteurs.

5. Procédé selon l'une quelconque des revendications 1 à 4, caractérisé en ce que l'on utilise en tant que revêtement de mur des papiers peints et en ce que la couche d'absorption est solidement liée au papier peint.

6. Procédé selon l'une quelconque des revendications 1 à 5, caractérisé en ce que la couche d'absorption est traitée par un agent d'imprégnation fortement acide et/ou fortement basique.

7. Procédé selon l'une quelconque des revendications 1 à 6, caractérisé en ce que pour des papiers peints on utilise une colle qui est préparée à partir de substances biologiquement inoffensives en bâtiment et présente un pH inférieur à 3,5 ou supérieur à 13.

8. Procédé selon l'une quelconque des revendications 5 à 7, caractérisé en ce que les papiers peints sont perforés.

9. Procédé selon l'une quelconque des revendications 5 à 8, caractérisé en ce que la colle du papier peint est appliquée en plusieurs couches, en appliquant d'abord une couche de colle fortement acide sur le mur à tapisser, puis une couche intermédiaire neutre et, sur celle-ci, une couche de colle fortement basique.

10. Procédé selon l'une quelconque des revendications 1 à 9, caractérisé en ce que la couche d'absorption et la colle utilisées sont en outre traitées par des désinfectants non polluants du commerce.

11. Procédé selon l'une quelconque des revendications 1 à 10, caractérisé en ce que les revêtements des surfaces de bâtiments utilisés, en particulier les papiers peints, sont traités par des substances bactéricides ou fongicides.

12. Procédé selon la revendication 1, caractérisé en ce que, pour le revêtement des surfaces de bâtiments, on applique des couches d'enduit qui présentent un pH inférieur à 3,5 ou supérieur à 13.

13. Procédé selon la revendication 12, caractérisé en ce que la couche d'enduit est constituée de plusieurs couches , une couche ayant un pH inférieur à 3,5 étant appliquée d'abord, puis une couche de séparation neutre et enfin une autre couche ayant un pH supérieur à 13.
